# EUROPÄISCHE PATENTSCHRIFT

(11) **EP 1 159 076 B1**
(45) Veröffentlichungstag und Bekanntmachung des Hinweises auf die Patenterteilung: **12.05.2004**
(21) Anmeldenummer: 00916904.6
(22) Anmeldetag: 07.03.2000
(51) Int. Cl.: B05B 11/00, B01F 5/06, B65D 83/14

(54) **VERPACKUNGSSYSTEM FÜR KOSMETISCHE FORMULIERUNGEN**
PACKAGING SYSTEM FOR COSMETIC FORMULATIONS
SYSTEME D'EMBALLAGE POUR FORMULATIONS COSMETIQUES

(30) Priorität: 17.03.1999 DE 19911776
(43) Veröffentlichungstag der Anmeldung: 05.12.2001
(73) Patentinhaber: MERCK PATENT GmbH, 64293 Darmstadt (DE)
(72) Erfinder: BÜNGER, Joachim, D-64823 Gross-Umstadt Heubach (DE); DRILLER, Hans-Jürgen, D-64823 Gross-Umstadt (DE); ZUR LAGE, Jutta, D-64289 Darmstadt (DE); WAGNER, Annette, D-60435 Frankfurt (DE)
(86) Internationale Anmeldenummer: PCT/EP2000/001976
(87) Internationale Veröffentlichungsnummer: WO 2000/054890

(56) Entgegenhaltungen:
- EP-A- 0 319 638
- WO-A-96/30113
- FR-A- 2 669 243
- US-A- 3 608 782
- US-A- 5 520 460
- US-A- 5 848 732

## Beschreibung

Die Erfindung betrifft ein Verpackungssystem zur in situ Herstellung von kosmetischen Formulierungen, welches einen Mikromischer aufweist. Dieser Mikromischer kann mit einer oder mehreren Vorratskammern verbunden sein.

Zur Herstellung kosmetischer Formulierungen werden häufig einfache Rührgefäße mit verschiedenen Rührertypen verwendet. In den Rührgefäßen treten je nach Rührertyp (z. b. Anker-, Propeller-, Schrägblatt-, Scheiben-, EKATO-MIG-Rührer, EKATO-Mizerscheibe) unterschiedliche Scherkräfte auf. Die Temperaturverteilung sowie auch der Energieeintrag in die Formulierung werden durch den Rührer beeinflußt. die Scherkräfte, Temperatur und eingebrachte Energie sind nicht gleichmäßig im Ansatzgefäß verteilt und beeinflussen so den Aufbau der resultierenden Formulierung.

Üblicherweise werden im Handel kosmetische Formulierungen in Form von verpackten Cremes, Emulsionen, Lotionen, Gelen angeboten. Problematisch ist in diesem Zusammenhang die Lagerfähigkeit und die Stabilität der Formulierungen. Aus diesem Grund enthalten die Produkte verschiedenste Additive, die bei sehr empfindlichen Anwendern zu Reizungen oder allergischen Reaktionen führen können. Auch können aus Stabilitätsgründen in verschiedenen Fällen nicht die eigentlichen Wirkstoffe in den Formulierungen eingesetzt werden, sondern es müssen geeignete Derivate verwendet werden, die sich erst am Wirkort zersetzen. Letzteres ist einerseits mit einer zeitlichen Verzögerung und mit dem Einfluß bzw. Freisetzung einer weiteren Verbindung verbunden. Beides gemeinsam kann die Wirksamkeit des eigentlichen Wirkstoffe deutlich reduzieren.

Um diesen Problemen aus dem Wege zu gehen, wurden verschiedene Systeme entwickelt bei denen in unterschiedlichen Gefäßen oder Vorratskammern getrennt Formulierungen vorgehalten werden. Die Vermischung der getrennten Formulierungen erfolgt erst direkt vor der Verwendung, indem entweder die Formulierungen aus den verschiedenen Vorratskammern zusammengegeben und durch Schütteln oder Rühren miteinander vermischt werden. In manchen Fällen müssen die Formulierungen vorab in der Hand miteinander vermischt werden. Eine andere Möglichkeit besteht darin, die getrennten Formulierungen durch ein miteinander verbundenes Pumpsystem aus den Vorratsgefäßen über Kanäle oder dünne Schläuche in einer Ausgabeöffnung zusammenzuführen.

Aus der Französischen Patentanmeldung FR-A-2 669 243 ist ein Verpackungssystem bekannt, das einen Mikromischer aufweist, bei dem die Mischkammer mindestens eine bewegliche verformbare Wand aufweist, die durch Drücken eines Knopfes die Mischkammer verkleinert und so die Produkte in den Auslasskanal spült.

Diese Systeme weisen alle den Nachteil auf, daß nur eine eingeschränkte Durchmischung der vorgelegten Formulierungen möglich ist und die Bildung von hochwertigen Emulsionen durch das so erfolgende Vermischen, insbesondere von Mikroemulsionen, nicht möglich ist, es sei denn es wird eine vorgelegte Emulsion nur noch mit einer wirkstoffhaltigen Formulierung vermischt.

Aufgabe der vorliegenden Erfindung ist es daher, ein Verpackungssystem zur Verfügung zu stellen, durch das vom Anwender in einfacher Weise hochwertige Cremes, Emulsionen, Lotionen, Gele oder andere kosmetische Formulierungen in situ hergestellt werden können. Aufgabe der Erfindung ist es auch, ein Verpackungssystem zur Verfügung zu stellen, durch das der Einsatz von verschiedenen Additven, wie Emulgatoren, Tenside, Konservierungsmittel und dergleichen, die für empfindliche Personen reizend wirken oder allergische Reaktionen hervorrufen können, reduziert oder völlig vermieden werden kann,

Die Lösung der Aufgabe erfolgt durch ein Verpackungssystem zur in situ Herstellung von kosmetischen Formulierungen, welches einen Mikromischer aufweist.

Gegenstand der vorliegenden Erfindung ist daher ein Verpackungssystem zur in situ Herstellung von kosmetischen Formulierungen gemäß Anspruch 1.

Gegenstand der vorliegenden Erfindung ist daher vorzugsweise auch ein solches Verpakkungssystem, das ein, insbesondere zwei oder mehre Vorratskammern aufweist, welche jeweils mit einem dünnen Röhrchen versehen sind, die jeweils in einem Kanal eines Mikromischer enden, worin eine Vermischung der aus den verschiedenen Vorratskammern enthaltenen fließfähigen Komponenten stattfinden kann.

Vorteilhafterweise weisen die verschiedenen Vorratskammern ein gemeinsames Pumpsystem auf. Die Vorratskammern können unter Druck stehen.

Die Vorratskammern können einzeln zum Zweck des Gebrauchs an das Pumpsystem, welches mit einem Mikromischer verbunden ist und eine Abgabeöffnung für das vermischte Produkt aufweist, anschließbar sein.

Gegenstand der vorliegenden Erfindung ist auch ein entsprechendes Verpackungssystem, das zwei oder mehr miteinander äußerlich verbundene Vorratskammern aufweist.

Erfindungsgemäß ist ein Bestandteil des Verpackungssystems ein Mikromischer, bestehend aus zwei oder mehr fest miteinander verbundenen dünnen flächenförmigen Strukturen, die in mindestens einer der einander zugewandten Flächen sich wiederholt kreuzende Kanäle aufweisen.

Dieser Mikromischer kann aus Metall-, Silizium- oder Kunststoffstrukturen hergestellt sein.

Des Verpackungssystem kann in einer besonderen Ausführungsform so ausgestaltet sein, daß das Pumpsystem, welches mit einem Mikromischer verbunden ist und eine Abgabeöffnung für das vermischte Produkt aufweist, wiederverwendbar ist.

Gegenstand der vorliegenden Erfindung ist ein Verpackungssystem zur in situ Herstellung von kosmetischen Formulierungen in Form von Lotionen, Emulsionen, Gelen oder Cremes oder von liposomenhaltigen oder wirkstoffhaltigen Formulierungen.

Für bestimmte Formulierungen ist die gleichmäßige Durchmischung, Temperatur und Energieeintrag bereits im Mikrobereich wichtig. Durch einen Mikromischer ist die Herstellung unter gleichmäßigen Temperaturbedingungen im Mikrobereich möglich. Der Energieeintrag ist im Gegensatz zu einem großvolumigen Rührkessel, in den sehr kleine Volumina für alle Inhaltsstoffe gleich. Des weiteren können Mikroemulsionen über die multiplen Scherbedingungen der kommunizierenden Kanäle besser hergestellt werden als in einem Rührgefäß. Der Mikromischer eignet sich für die Herstellung sehr feiner und homogener Formulierungen.

Es wurde nun gefunden, daß durch den Einsatz von Mikromischern die Herstellung von Mischungen in Form von Emulsionen, Suspensionen und Dispersionen, Lotionen, Lösungen Gelen und Cremes in situ möglich ist, in denen alle Inhaltsstoffe auch in kleinsten Volumenteilen gleich verteilt sind.

Die Herstellung dieser Mischungen ist unter gleichmäßigen Temperaturbedingungen im Mikrobereich möglich, da sich in den dünnen, gegebenenfalls laminatartigen Kanälen aufgrund der geringen Volumina so gut wie kein Temperaturgefälle ausbildet, wenn die getrennt vorgelegten Formulierungen erwärmt werde. Weiterhin ist der Energieeintrag in jedem, d. h. auch im kleinsten Volumenteil, gleich. Es wurde auch gefunden, daß Emulsionen mit einer wesentlich homogeneren Tröpfchengrößenverteilung hergestellt werden können als in einem Rührgefäß. Aufgrund der multiplen Scherbedingungen der kommunizierenden Kanäle im Mikromischer werden zwangsläufig Tröpfchengrößen im Mikrobereich vorgegeben, so daß Mikroemulsionen erhalten werden, die in einem Rührgefäß nur sehr aufwendig hergestellt werden könnten. Die Verwendung eines Mikromischers eignet sich daher zur Herstellung sehr feiner homogener Formulierungen. Vorteilhafterweise ist dieses in situ möglich.

Für das erfindungsgemäße Verpackungssystem sind Mikromischer, dazugehörende An- und Verschlußsysteme geeignet, die in den Patentanmeldungen DE 1 95 11 603, DE 1 97 46 583, DE 1 97 46 584, DE 19746585 und DE 1 98 54 096 beschrieben sind, sowie sich dem Fachmann daraus ergebenden Ausgestaltungen. Geeignete Mikromischer und dazugehörende An- und Verschlußsysteme können aus geeigneten metallischen, keramischen, polymeren Werkstoffen oder aus Silicium bestehen. Sie können mechanisch verbunden oder verklebt sein. Die Verbindung mit den übrigen Teilen des erfindungsgemäßen Verpackungssystems erfolgt vorzugsweise mechanisch. Es versteht dabei von selbst, daß unter Druck stehende Teile unlösbar mit schließenden Teilen verbunden sind. Dieses bedeutet, daß die vorliegende Erfindung sowohl Verpackungssysteme einschließt, deren Vorratskammern unter Druck stehen und mit Entnahmeventilen versehen sind als auch drucklose, aus denen die Formulierungen mit Hilfe von Pumpsystemen entnommen werden.

Problematische Formulierungen sind im W/O-Bereich Emulsionen insbesondere solche mit hohen Gehalten an pflanzlichen Triglyceriden. Emulsionen ohne stabilisierende Wachse zeichnen sich häufig durch ungenügende Langzeitviskositätskonstanz aus und O/W-Lotionen sind generell schwieriger zu stabilisieren als Cremes. Diese Emulsionen lassen sich daher besonders gut herstellen unter Verwendung von Mikromischern. Von besonderem Vorteil ist hierbei, daß durch Verwendung von Mikromischern besonders geringe Mengen hergestellt werden können, die vorteilhafter Weise in situ, d. h. direkt vor der Verwendung hergestellt werden können.

Mikroemulsionen sind dann thermodynamisch stabil, wenn sie aufgrund extrem geringer Grenzflächenenergie spontan entstehen, das heißt, ohne Zufuhr von äußerer mechanischer Energie. Die Tröpfchendurchmesser sind wesentlich geringer als bei Makroemulsionen, sie liegen im Bereich von 10-30 nm (Nanometer), das bedeutet unterhalb der Wellenlänge des sichtbaren Lichtes. Mikroemulsionen sind daher kolloid-disperse, optisch transparente Systeme. Nach POHLER sind zur Formulierung von Mikroemulsionen bestimmte Konzentrationsbereiche der Öl- und der Wasserphase sowie der Emulgatoren und Hilfsstoffe einzuhalten:

| | |
|---|---|
| Tenside (meist Niotenside) | 15 - 40% |
| Mineralöl bzw. Pflanzenöl | 5 - 25% |
| Polyalkohole | 0 - 20% |
| Wasser | 35 - 65% |

Durch den Einsatz von Mikromischern zur Herstellung von Mikroemulsionen ist es möglich, den Einsatz von Tensiden erheblich zu reduzieren, so daß die Verträglichkeit für besonders empfindliche Hauttypen wesentlich erhöht werden kann. Stabile Mikroemulsionen lassen sich bereits bei Verwendung von weniger als 10 Gew.-% Tensiden herstellen. In bestimmten Formulierungen kann auch, falls gewünscht, völlig auf Tenside verwendet werden.

Üblicherweise sind die wichtigsten Anforderungen an Emulgiergeräte ausreichende und insbesondere variable Emulgierleistung, genügend Scher- bzw. Schlag- und Prallkräfte, Ausstattung für eine gleichmäßige Bearbeitung des Ansatzes, Vakuumvorrichtung, Heizung und Kühlung (14).Diese Probleme lassen sich erfindungsgemäß in einfacher Weise durch den Einsatz von geeigneten Mikromischern lösen, die einen gezielten Energieeintrg in jedem Volumenelement gewährleisten und in denen unter Einwirkung intensiver Scherkräfte in den dünnen Kanälen eine intensive Vermischung stattfindet.

Weiterhin ist es durch die Verwendung von Mikromischern möglich, sehr kleine Mengen der gewünschten kosmetischen oder pharmazeutischen Formulierungen unmittelbar vor der Verwendung herzustellen. Dieses hat den Vorteil, daß der Zusatz von Emulgatoren, Suspensions- und Dispersionshilfen in Form von Tensiden und anderen Additiven wie z. B. Stabilisatoren sehr eingeschränkt werden kann bzw. auf ihre Verwendung ganz verzichtet werden kann. Es ist auf diese Weise auch möglich, über längere Zeit nicht miteinander in einer Formulierung verträgliche Wirkstoffe oder Zusätze erst direkt vor der Verwendung miteinander zu vermischen. Wirkstoffe, die in einer Formulierung nur in Form eines Derivats stabil sind, können als solche in einer getrennten Formulierung vorgelegt werden und erst direkt vor der Verwendung der übrigen Mischung zugefügt werden. Auch können so vom Anwender je nach Wunsch zu kleinen Mengen einer Basismischung zu unterschiedlichen Zeitpunkten verschiedene Zusätze zugefügt werden. Dieses kann sowohl für pharmazeutische als auch für kosmetische Formulierungen von Interesse sein, wenn zu verschiedenen Zeitpunkten unterschiedliche Wirkstoffe appliziert werden sollen.

Zu einer kosmetischen Basisformulierung können für den Tag andere Zusätze hinzugefügt werden als für die Nacht. Zusätze für den Tag können beispielsweise UV-Filter sein, für die Nacht dagegen regenerierende Zusätze.

Zum besseren Verständnis und zur Verdeutlichung der Erfindung werden im folgenden Beispiele gegeben, die im Rahmen des Schutzbereichs der vorliegenden Erfindung liegen. Diese sind jedoch aufgrund der allgemeinen Gültigkeit des beschriebenen Erfindungsprinzips nicht geeignet, den Schutzbereich der vorliegenden Anmeldung nur auf diese Beispiele zu reduzieren. Weiterhin ist der Inhalt der zitierten Patentanmeldungen als Teil der Offenbarung der Erfindung der vorliegenden Beschreibung anzusehen.

Beispielhaft ist in Figur 1 eine Ausführungsform eines erfindungsgemäßen Verpackungssystems dargestellt, das zwei verschiedene Vorratskammern A und A' aufweist, aus denen mit einem gemeinsamen Pumpsystem B flüssige bzw. durch Erwärmen verflüssigte Formulierungen entnommen werden können. Das Pumpsystem B ist über dünne Leitungen b, welche aus dünnen Kunststoffröhrchen bestehen können, mit einem Mikromischer C verbunden; und zwar sind die Leitungen b an ihren vom Pumpsystem abgewandten Enden fest mit dem Mikromischer verbunden und enden in den dünnen Kanälen c des Mikromischers. Die sich mehrfach kreuzenden bzw. teilweise überlappenden Kanäle c münden in eine Auslaßöffnung d oder in einer besonderen Ausgestaltung in ein Abgaberöhrchen. Einzelheiten des erfindungsgemäßen Pumpsystems sind dem Fachmann geläufig.

Die Ausgestaltungen des eingesetzten Mikromischers können denen entsprechen, die in den oben angegebenen Patentanmeldungen beschrieben sind. Es kann sich aber auch um anwendungsgemäß veränderte Mikromischer handeln. Vorzugsweise sind die Mikromischer mit dem Pumpsystem fest verbundenen. Sie können wie in Figur 1 gezeigt in eine Art Deckel integriert sein, der entweder an der Stelle, an der das Pumpsystem betätigt wird, frei beweglich oder kippbar ist. Entsprechend kann diese Stelle sich in einer tieferen Ebene als die Ausgabeöffnung befinden.

Die in dem dargestellten Verpackungssystem (Fig. 1) miteinander verbundenen Vorratsgefäße können lösbar in der Halterung E eingesetzt sein und am oberen Rand mit einem aufsetzbaren Ring F zusammengehalten werden, so daß die Vorratsgefäße immer wieder in gleicher Position miteinander verbunden werden und das Pumpsystem wiederholt paßgenau auf die Anschlußröhrchen b gesetzt werden können. Um dieses zu erreichen ist es sinnvoll, den oberen Ring mit einer Nase f zu versehen, an die die Vorratsgefäße rechts und links mit den einander zugewandten Flächenrändern g und g' anliegen müssen. Auf den Ring F wird gegebenenfalls der das Pumpsystem und den Mikromischer aufweisende Deckel gesetzt.

### Beispiel 1

| W/O Körperpflegemilch (KALT-HERSTELLUNG) | | |
|---|---|---|
| A. | ARLACEL 780 | 5.0 % |
| | Paraffinöl dünnflüssig | 10.0 % |
| | Miglyol 812 | 4.0 % |
| | ARLAMOL HD | 5 0 % |
| | ARLAMOL E | 1.0 % |
| | Parfüm (evtl.) | q.s. |
| | | |
| **B.** | Glycerin | 2.5 % |
| | ATLAS G-2330 | 1.5 % |
| | Mg SO₄ | 0.5 % |
| | Demin. Wasser | 70.5 % |
| | Konservierung (evtl.) | q.s. |

### Herstellungsmethode:

Die beide Phasen A und B werden jeweils getrennt in einem Vorratsbehälter vorgelegt, die mit einem gemeinsamen Pumpsystem versehen mit einem Mikromischen verbunden sind. Zur Verwendung werden die Phasen aus den Vorratsbehältern gepumpt und gemeinsam durch den Mikromischer geführt, worin die Phasen intensiv vermischt werden. Es wird eine homogen vermischte Milch erhalten, die direkt verwendet werden kann.

### Viskosität:

10 000 mPa s (Brookfield LVT Helipath, Spindel C, 6 upm, 1 Min.)

### Bezugsquellen:

### (1) ICI Surfactants

### Beispiel 2

| Sonnenschutzmilch (W/S) (Wasser in Silikon) | | | |
|---|---|---|---|
| A | Eusolex 2292 (Art.-Nr. 5382) | (1) | 2,00 |
| | DC 1401 | (2) | 10,00 |
| | DC 3225 C | (2) | 10,00 |
| | Dow Corning 344 | (2) | 10,00 |
| | | | |
| | q.s. | | |
| | | | |
| **B** | Eusolex 232 (Art.-Nr. 5372) | (1) | 2,00 |
| | Tris(hydroxymethyl)- | (1) | 0,88 |
| | aminomethan (Art.-Nr. 8386) | | |
| | Natriumchlorid (Art.-Nr. 6400) | (1) | 2,00 |
| | Glycerin (Art.-Nr. 4093) | (1) | 5,00 |
| | Konservierungsmittel (evtl.) | | q.s. |
| | Wasser, demineralisiert | | ad 100,00 |

### Herstellung:

Zur Herstellung der Sonnenschutzmilch werden die beiden in getrennten Vorratskammern vorgelegten Phasen zum Vermischen gemeinsam mit Hilfe eines Pumpsystems durch einen über dünne Anschlußröhrchen angeschlossenen Mikromischer gepumpt.

### Bemerkungen

Viskosität 22.800 mPas (Brookfield RVT, Sp. C, 10 Upm) bei 25 'C Muster enthalten als Konservierungsmittel
0,05 % Propyl-4-hydroxybenzoat (Merck Art.-Nr. 7427)
0, 17 % Methyl-4-hydroxybenzoat Natriumsalz (Merck Art.-Nr. 6756)

### Bezugsquellen:

(1) E. Merck, Darmstadt
(2) Dow Corning, Düsseldorf

### Beispiel 3

| Transparente Mikroemulsion | | |
|---|---|---|
| Handelsname | INCl | Gew.-% |
| Eumulgin B2 | Ceteareth-20 | 19,5 |
| Cetiol RE | PEG-7 Glyceryl Cocoate | 20.0 |
| Uniphen P-23 | Phenoxyethanol + Methyl-/ Ethyl-/Propyl-/Butylparaben | 0.3 |
| Mineralöl | Mineral Oil | 5.0 |
| Glycerin | Glycerin | 20.0 |
| Wasser, demin. | Water | 35.2 |

### Herstellung:

1. Eumulgin B2, Cetiol HE, Uniphen P-23 und das Paraffinöl werden in einem Vorratsgefäß vorgelegt und vor der Verwendung zum Schmelzen auf ca. 95°C-105°C erhitzt.
2. Wasser und das Glycerin werden in einem zweiten Vorratsgefäß zusammengegeben und ebenfalls auf ca. 95°C-100°C erwärmt.
3. Die Wasserphase und die Fettphase werden zur intensiven Durchmischung durch einen Mikromischer gepumpt. Das entstandene Mikroemulsionsgel wird zum Erkalten gerührt.

### Beispiel 4

| Sonnenschutzgel (Emulgator-frei) | | | |
|---|---|---|---|
| SPF 3,21 UVA PF 2.5 (Sun protection factor, Diffey Methode) | | | |
| | | | Gew.-% |
| A | Eusolex 2292 (Art.-Nr. 105382) | (1) | 1,000 |
| | Luvitol EHO | (2) | 9,000 |
| | Dow Corning 200 (100 cs) | (3) | 2,000 |
| | Antaron V-220 | (4) | 2,000 |
| | Jojobaöl | (5) | 5,000 |
| | DL-α-Tocopherolacetat | (1) | 0,500 |
| | (Art. Nr. 500952) | | |
| | | | |
| B | Tris(hydroxymethyl)-aminomethan | (1) | 0,700 |
| | (Art.-Nr. 108386) | | |
| | Wasser, demineralisiert | | 14,300 |
| | | | |
| | Wasser, demineralisiert | | ad 100, 000 |
| D | Aloe Vera Gel 1: 10 | (7) | 1,000 |

### Herstellung:

Für Phase C das Pemulen TR-1 im Wasser homogen dispergieren, Konservierungsmittel hinzufügen und vorquellen. Phase B wird unter Homogenisieren in Phase C eingetragen und in einem Vorratsgefäß vorgelegt. Phase A unter Erhitzen gelöst. Bei 35°C wird Phase D zusetzen und in einem zweiten Vorratsgefäß vorgelegt. Zur Verwendung wird die Vorratskammer A/D auf etwa 35 °C erwärmt und der Inhalt mittels eines Pumpsystems gemeinsam mit dem Inhalt der Vorratskammer B/C durch einen mit dem Pumpsystem verbundenen Mikromischer geführt und homogenisiert.

### Bemerkungen:

Viskosität 67.000 mPas (Brookfield RVT, Sp. C, 5 Upm) bei 25°C PH_{25°C} = 6,9
Als Konservierungsmittel kann gegebenenfalls1,0 % Phenoxyethanol (Merck-Art.-Nr. 807291) hinzugefügt werden.

### Bezugsguellen

| | | | |
|---|---|---|---|
| (1) | Merck KGaA, Darmstadt | (2) | BASF, Ludwigshafen |
| (3) | Dow Corning, Düsseldorf | (4) | GAF, Frechen |
| (5) | Henry Lamotte, Bremen | (6) | Goodrich, Neuss |
| (7) | Rahn, Maintal | | |

## Patentansprüche

1. Verpackungssystem zur in situ Herstellung von kosmetischen Formulierungen, das zum Vermischen von fließfähigen Komponenten einen Mikromischer (C), bestehend aus zwei oder mehr fest miteinander verbundenen dünnen flächenförmigen Strukturen enthält, **dadurch gekennzeichnet, daß** die Strukturen in mindestens einer der einander zugewandten Flächen sich wiederholt kreuzende Kanäle (c) aufweisen.

2. Verpackungssystem nach Anspruch 1, **dadurch gekennzeichnet, daß** es zwei oder mehr Vorratskammern (A) aufweist, welche jeweils mit einem dünnen Röhrchen versehen sind, die jeweils in einen Kanal (c) eines Mikromischers (C), enden und worin eine Vermischung der aus den verschiedenen Vorratskammern enthaltenen fließfähigen Komponenten hervorgerufen wird.

3. Verpackungssystem gemäß Anspruch 2 **dadurch gekennzeichnet, daß** die verschiedenen Vorratskammern (A) ein gemeinsames Pumpsystem (B) aufweisen.

4. Verpackungssystem gemäß Anspruch 2, **dadurch gekennzeichnet, daß** die Vorratskammern (A) unter Druck stehen.

5. Verpackungssystem gemäß Anspruch 3, **dadurch gekennzeichnet, daß** die Vorratskammern (A) einzeln zum Zweck des Gebrauchs an das Pumpsystem (B), welches mit einem Mikromischer (C) verbunden ist und eine Auslassöffnung (d) für das vermischte Produkt aufweist, anschließbar sind.

6. Verpackungssystem gemäß der Ansprüche 1 bis 4, **dadurch gekennzeichnet, daß** es zwei oder mehr miteinander äußerlich verbundene Vorratskammern (A) aufweist.

7. Verpackungssystem, gemäß der Ansprüche 1 bis 6, **dadurch gekennzeichnet, daß** es einen Mikromischer (C) aufweist, hergestellt aus Metall-, Silizium- oder Kunststoffstrukturen.

8. Verpackungssystem gemäß Ansprüchen 3 bzw. 5 bis 7, **dadurch gekennzeichnet, daß** das Pumpsystem (B), welches mit einem Mikromischer (C) verbunden ist und eine Auslassöffnung (d) oder Abgaberöhrchen für das vermischte Produkt aufweist, wiederverwendbar ist.

9. Verpackungssystem gemäß der Ansprüche 1 bis 8 zur in situ Herstellung von kosmetischen Formulierungen in Form von Lotionen, Emulsionen, Gelen oder Cremes.

10. Verpackungssystem gemäß der Ansprüche 1 bis 8 zur in situ Herstellung von liposomenhaltigen Formulierungen.

11. Verpackungssystem gemäß der Ansprüche 1 bis 8 zur in situ Herstellung von wirkstoffhaltigen Formulierungen.

## Claims

1. Packaging system which is intended for the in-situ production of cosmetic formulations and, for mixing free-flowing components, contains a micromixer (C), comprising two or more thin sheet-like structures which are fixed to one another, **characterized in that** the structures, in at least one of the surfaces which are directed towards one another, have channels (c) which cross over one another repeatedly.

2. Packaging system according to Claim 1, **characterized in that** it has two or more supply chambers (A), which are each provided with a thin tube, these tubes terminating in each case in a channel (c) of a micromixer (C) and mixing of the free-flowing components from the various supply chambers being brought about therein.

3. Packaging system according to Claim 2, **characterized in that** the various supply chambers (A) have a common pumping system (B).

4. Packaging system according to Claim 2, **characterized in that** the supply chambers (A) are subjected to pressure.

5. Packaging system according to Claim 3, **characterized in that** the supply chambers (A) can be connected individually, for use purposes, to the pumping system (B), which is connected to a micromixer (C) and has an outlet opening (d) for the mixed product.

6. Packaging system according to Claims 1 to 4, **characterized in that** it has two or more supply chambers (A) which are connected externally to one another.

7. Packaging system according to Claims 1 to 6, **characterized in that** it has a micromixer (C) produced from metal, silicon or plastic structures.

8. Packaging system according to Claims 3 and 5 to 7, **characterized in that** the pumping system (B), which is connected to a micromixer (C) and has an outlet opening (d) or discharge tube for the mixed product, is reusable.

9. Packaging system according to Claims 1 to 8 for the in-situ production of cosmetic formulations in the form of lotions, emulsions, gels or creams.

10. Packaging system according to Claims 1 to 8 for the in-situ production of liposome-containing formulations.

11. Packaging system according to Claims 1 to 8 for the in-situ production of active-ingredient-containing formulations.

## Revendications

1. Système d'emballage pour la préparation in situ de formulations cosmétiques, contenant, pour effectuer le mélange de composants fluides, un micromélangeur (C) formé de deux ou plus structures à forme plate minces reliées rigidement ensemble, **caractérisé en ce que** les structures présentent des canaux (c) se croisant de façon répétée, ménagés en au moins l'une des surfaces tournées l'une vers l'autre.

2. Système d'emballage selon la revendication 1, **caractérisé en ce qu'**il présente deux chambres de stockage (A) ou plus, munies chacune d'un petit tube mince, qui s'achèvent chacun en un canal (c) d'un micromélangeur (C), et dans lequel un mélange des composants fluides, contenus dans les différentes chambres de stockage, est provoqué.

3. Système d'emballage selon la revendication 2, **caractérisé en ce que** les différentes chambres de stockage (A) présentent un système de pompage (B) commun.

4. Système d'emballage selon la revendication 2, **caractérisé en ce que** les chambres de stockage (A) sont placées sous pression.

5. Système d'emballage selon la revendication 3, **caractérisé en ce que** les chambres de stockage (A) sont susceptibles d'être raccordées individuellement, dans un but d'utilisation, au système de pompage (B) qui est relié à un micromélangeur (C) et présente une ouverture d'évacuation (d) pour le produit ayant été mélangé.

6. Système d'emballage selon l'une des revendications 1 à 4, **caractérisé en ce qu'**il présente deux chambres de stockage (A) ou plus, reliées ensemble extérieurement.

7. Système d'emballage selon l'une des revendications 1 à 6, **caractérisé en ce qu'**il présente un micromélangeur (C), fabriqué par assemblage de structures en métal, en silicium ou en matière synthétique

8. Système d'emballage selon les revendications 3, respectivement 5 à 7, **caractérisé en ce que** le système de pompage (B), qui est relié à un micromélangeur (C) et présente une ouverture d'évacuation (d) ou un petit tube de distribution pour le produit mélangé, est réutilisable.

9. Système d'emballage selon les revendications 1 à 8, pour la préparation in situ de formulations cosmétiques sous la forme de lotions, d'émulsions, de gels ou de crèmes.

10. Système d'emballage selon les revendications 1 à 8, pour la préparation in situ de formulations contenant des liposomes.

11. Système d'emballage selon les revendications 1 à 8, pour la préparation de formulations contenant des principes actifs.
